# EUROPÄISCHE PATENTSCHRIFT

(11) **EP 2 315 868 B1**
(45) Veröffentlichungstag und Bekanntmachung des Hinweises auf die Patenterteilung: **21.02.2018**
(21) Anmeldenummer: 09781125.1
(22) Anmeldetag: 27.07.2009
(51) Int. Cl.: D06F 75/10

(54) **DAMPFBÜGELSOHLEN-VORRICHTUNG UND DAMPFBÜGELVORRICHTUNG**
STEAM IRON SOLEPLATE DEVICE AND STEAM IRON DEVICE
DISPOSITIF DE SEMELLE POUR FER À REPASSER À VAPEUR ET ENSEMBLE DE FER À REPASSER À VAPEUR

(30) Priorität: 30.07.2008 ES 200802351
(43) Veröffentlichungstag der Anmeldung: 04.05.2011
(73) Patentinhaber: BSH Hausgeräte GmbH, 81739 München (DE)
(72) Erfinder: ALBANDOZ RUIZ DE OCENDA, Carmelo, E-01006 Vitoria (ES); GAMARRA MAYOR MARTÍNEZ, Jose Luis, E-1002 Vitoria (ES)
(86) Internationale Anmeldenummer: PCT/EP2009/059663
(87) Internationale Veröffentlichungsnummer: WO 2010/012682

(56) Entgegenhaltungen:
- US-A- 4 045 894
- US-A- 5 628 131
- US-A- 5 704 143
- US-A- 5 718 071

## Beschreibung

Die vorliegende Erfindung betrifft eine Dampfbügelsohlen-Vorrichtung gemäß dem Oberbegriff des Anspruchs 1 sowie eine Dampfbügelvorrichtung, insbesondere ein Dampfbügeleisen oder eine Dampfbügelstation, gemäß dem Oberbegriff des Anspruchs 2. Das Dokument US 5 704 143 A beschreibt eine Dampfbügelsohlen-Vorrichtung mit einer Bügelsohle. Bekannte Dampfbügelsohlen-Vorrichtungen, insbesondere eines Dampfbügeleisens oder einer Dampfbügelstation, sind mit einer Bügelsohle ausgerüstet, mit: Dampfaustrittsöffnungen; einer einem Dampferzeugungssystem zugeordneten Haupt-Verdampfungskammer, in die Verdampfungsflüssigkeit an einer vorbestimmten ersten Stelle einleitbar ist und die mit den Dampfaustrittsöffnungen in Verbindung steht; und einer einem Dampfstoß-System zugeordneten Neben-Verdampfungskammer, in die Verdampfungsflüssigkeit an einer vorbestimmten zweiten Stelle, die von der ersten Stelle verschieden ist, einleitbar ist; einer Erwärmungseinrichtung zum Erwärmen der Bügelsohle und/oder der Verdampfungskammer und/oder der Neben-Verdampfungskammer; und einem Temperatursensor-Befestigungsabschnitt zum Befestigen eines Temperatursensors zum Erfassen einer Temperatur der Bügelsohle und/oder der Erwärmungseinrichtung.

Ferner sind Dampfbügelvorrichtungen, insbesondere Dampfbügeleisen oder Dampfbügelstationen bekannt, mit: einer Bügelsohle mit Dampfaustrittsöffnungen; einem Dampferzeugungssystem und einer Haupt-Verdampfungskammer, in die Verdampfungsflüssigkeit an einer vorbestimmten ersten Stelle einleitbar ist und die mit den Dampfaustrittsöffnungen in Verbindung steht; einem Dampfstoß-System und einer Neben-Verdampfungskammer, in die Verdampfungsflüssigkeit an einer vorbestimmten zweiten Stelle, die von der ersten Stelle verschieden ist, einleitbar ist; einer Erwärmungseinrichtung zum Erwärmen der Bügelsohle und/oder der Verdampfungskammer und/oder der Neben-Verdampfungskammer; und einem Temperatursensor zum Erfassen einer Temperatur der Bügelsohle und/oder der Erwärmungseinrichtung.

Bei solchen vorbekannten Dampfbügelsohlen-Vorrichtungen und Dampfbügelvorrichtungen hat es sich gezeigt, dass bei einer wiederholten bzw. kurz aufeinander folgenden Benutzung des Dampfstoß-Systems der Dampfstoß an Leistung verliert.

Der vorliegenden Erfindung liegt daher die Aufgabe bzw. das technische Problem zugrunde, eine Dampfbügelsohlen-Vorrichtung sowie eine Dampfbügelvorrichtung, insbesondere ein Dampfbügeleisen oder eine Dampfbügelstation, mit einer verbesserten Dampfstoß-Funktion zu schaffen, die insbesondere auch bei einer wiederholten bzw. kurz aufeinanderfolgenden Benutzung des Dampfstoß-Systems ihre Dampfstoß-Leistung nicht verliert.

Diese Aufgabe wird gelöst durch eine erfindungsgemäße Dampfbügelsohlen-Vorrichtung mit den Merkmalen des Anspruchs 1 sowie eine erfindungsgemäße Dampfbügelvorrichtung mit den Merkmalen des Anspruchs 2. Bevorzugte und vorteilhafte Ausgestaltungsmerkmale dieser erfindungsgemäßen Vorrichtungen sind Gegenstand der abhängigen Ansprüche, die ihre Stütze in der nachfolgenden Beschreibung und den Zeichnungen finden.

Die erfindungsgemäße Dampfbügelsohlen-Vorrichtung bzw. Dampfbügelsohlen-Baugruppe, insbesondere eines Dampfbügeleisens oder einer Dampfbügelstation, besitzt eine Bügelsohle mit: Dampfaustrittsöffnungen; einer einem Dampferzeugungssystem zugeordneten Haupt-Verdampfungskammer, in die Verdampfungsflüssigkeit, insbesondere Wasser, an einer vorbestimmten ersten Stelle einleitbar ist und die mit den Dampfaustrittsöffnungen in (Dampf-)Verbindung steht; einer einem Dampfstoß-System zugeordneten Neben-Verdampfungskammer, in die Verdampfungsflüssigkeit an einer vorbestimmten zweiten Stelle, die von der ersten Stelle verschieden ist, einleitbar ist; einer Erwärmungseinrichtung, insbesondere einer elektrischen Erwärmungseinrichtung, zum Erwärmen der Bügelsohle und/oder der Verdampfungskammer und/oder der Neben-Verdampfungskammer; und einem Temperatursensor-Befestigungsabschnitt zum Befestigen eines Temperatursensors zum (direkten oder indirekten) Erfassen einer Temperatur der Bügelsohle und/oder der Erwärmungseinrichtung. Die Neben-Verdampfungskammer besitzt einen (insbesondere langgestreckten) Dampfstoß-Leitungskanal, der sich zumindest von der Neben-Verdampfungskammer bzw. der zweiten Stelle bis zu dem Temperatursensor-Befestigungsabschnitt erstreckt. In mindestens einer erfindungsgemäßen Variante kann sich der Dampfstoß-Leitungskanal auch noch weiter erstrecken, wie nachfolgend noch erläutert werden wird.

Die Bügelsohle umfaßt vorzugsweise eine Sohlenplatte und einen Deckel, welcher die Sohlenplatte verschließt. Die Neben-Verdampfungskammer ist vorzugsweise der Erwärmungseinrichtung unmittelbar benachbart, insbesondere ist die Neben-Verdampfungskammer bevorzugt direkt über der Erwärmungseinrichtung, die üblicherweise in die Bügelsohle integriert ist, angeordnet. Die Erwärmungseinrichtung bildet vorzugsweise einen wesentlichen Teil des Dampferzeugungssystems und/oder des Dampfstoß-Systems, oder umgekehrt. Der Temperatursensor-Befestigungsabschnitt ist vorzugsweise in oder im Bereich der Haupt-Verdampfungskammer angeordnet. Insbesondere kann der Temperatursensor-Befestigungsabschnitt direkt an der Sohlenplatte oder auch am Deckel, der die Sohlenplatte verschließt, angeordnet sein.

Die erfindungsgemäße Dampfbügelvorrichtung, insbesondere ein Dampfbügeleisen oder eine Dampfbügelstation, ist versehen mit: einer Bügelsohle mit Dampfaustrittsöffnungen; einem Dampferzeugungssystem und einer Haupt-Verdampfungskammer, in die Verdampfungsflüssigkeit an einer vorbestimmten ersten Stelle einleitbar ist und die mit den Dampfaustrittsöffnungen in (Dampf-)Verbindung steht; einem Dampfstoß-System und einer Neben-Verdampfungskammer, in die Verdampfungsflüssigkeit an einer vorbestimmten zweiten Stelle, die von der ersten Stelle verschieden ist, einleitbar ist; einer Erwärmungseinrichtung zum Erwärmen der Bügelsohle und/oder der Verdampfungskammer und/oder der Neben-Verdampfungskammer; und einem Temperatursensor zum (direkten oder indirekten) Erfassen einer Temperatur der Bügelsohle und/oder der Erwärmungseinrichtung. Die Neben-Verdampfungskammer besitzt einen (insbesondere langgestreckten) Dampfstoß-Leitungskanal, der sich zumindest von der Neben-Verdampfungskammer bzw. der zweiten Stelle bis zu dem Temperatursensor bzw. dessen Befestigungsabschnitt erstreckt.

Das Dampferzeugungssystem und das Dampfstoß-System können zu einem einzelnen System oder einer Einheit zusammengefaßt sein. Das für den normalen Dampfbügelbetrieb vorgesehene Dampferzeugungssystem kann auch zumindest teilweise als Dampfstoß-System fungieren, und umgekehrt. Das Dampferzeugungssystem und das Dampfstoß-System können zudem als separate Systeme ausgestaltet sein.

Der Temperatursensor ist vorzugsweise im Bereich der Haupt-Verdampfungskammer angeordnet. Der Temperatursensor gehört vorzugsweise zu einem Temperatur-Kontrollsystem, welches ein Temperatur-Einstellelement zum Einstellen bzw. Vorbestimmen einer festen oder variierbaren (Dampf-)Bügeltemperatur aufweist. Das Temperatur-Kontrollsystem besitzt zweckmäßigerweise einen Temperaturregler zum Regeln einer vorbestimmten bzw. eingestellten (Dampf-)Bügeltemperatur. Der Temperatursensor ist vorzugsweise an der Innenseite oder Außenseite eines Deckels befestigt, der die Sohlenplatte der Bügelsohle verschließt. Hierbei kann ein Befestigungselement, z.B. eine Schraube oder ein Niet, durch den Deckel hindurchragen und mit dem Temperatursensor-Befestigungsabschnitt der Sohlenplatte verbunden sein. Der Temperaturregler und der Temperatursensor und z.B. auch das Temperatur-Einstellelement können z.B. Teil eines Thermostates sein.

Das Volumen und/oder die für den Durchtritt von Dampf vorgesehene freie Querschnittsfläche des Dampfstoß-Leitungskanals sind gegenüber dem Volumen und/oder der Querschnittsfläche der Neben-Verdampfungskammer vorzugsweise klein.

Die Erfinder haben erkannt, dass bei konventionellen Dampfbügelsohlen-Vorrichtungen bzw. konventionellen Dampfbügelvorrichtungen der Leistungsverlust eines Dampfstoßes bei einer wiederholten bzw. kurz aufeinander folgenden Benutzung der Dampfstoß-Funktion darauf zurückzuführen ist, dass sich die Erwärmungseinrichtung durch die in kurzer Zeit zu verdampfende Verdampfungsflüssigkeit insbesondere im Bereich der Neben-Verdampfungskammer rasch abkühlt, der Temperatursensor bzw. der Thermostat jedoch diese Temperaturänderung nicht schnell genug erfaßt. Vielmehr vergeht ein relativ langer Zeitraum, bis der Temperatursensor die Abkühlung erfaßt und über das Temperatur-Kontrollsystem die Erwärmungseinrichtung aktiviert bzw. die Wärmeleistung der Erwärmungseinrichtung erhöht und die Bügelsohle und insbesondere deren Neben-Verdampfungskammer nachheizt.

Bei den erfindungsgemäßen Vorrichtungen fungiert der Dampfstoß-Leitungskanal nicht nur als reine Transportleitung für den in der Neben-Verdampfungskammer generierten

Dampf, der für den Dampfstoß verwendet wird, sondern gleichzeitig auch als eine Art "schnelle" Signalleitung für den Temperatursensor. Dies gilt insbesondere, wenn der Temperatursensor weiter von der Neben-Verdampfungskammer entfernt angeordnet ist.

Wird mit dem erfindungsgemäßen Dampfbügeleisen ein Dampfstoß ausgeführt, so wird eine vorbestimmte Menge Wasser an der zweiten Stelle in die Neben-Verdampfungskammer eingeleitet und dort verdampft. Aufgrund des sogenannten Leidenfrost-Effektes wird jedoch nicht die gesamte Wassermenge sofort verdampft. Vielmehr findet eine zeitlich gedehnte Änderung des Aggregatzustands des Wassers statt. Wassertropfen tanzen, schweben oder gleiten hierbei auf einem Dampfpolster über der Oberfläche der Neben-Verdampfungskammer und des Dampf-Leitungskanals und werden teilweise mit dem Dampf mitgerissen. Auf diese Weise gelangen auch Wassertröpfchen bzw. noch unverdampftes Wasser durch den Dampfstoß-Leitungskanal zu dem Temperatursensor-Befestigungsabschnitt oder an diesem entlang und beeinflussen den dort angeordneten Temperatursensor. Gleichzeitig fungieren Wandungen des Dampfstoß-Leitungskanals, die (z.B. integral mit anderen Bügelsohlen-Bereichen) aus einem gut wärmeleitenden Material, z.B. einer Aluminiumlegierung, hergestellt sind, als ein zum Temperatursensor führender Wärmeleiter. Obwohl der Temperatursensor von der Neben-Verdampfungskammer bzw. der zweiten Stelle entfernt angebracht ist, wird er daher eine Abkühlung der Erwärmungseinrichtung, die durch das Einleiten von Wasser in die Neben-Verdampfungskammer und das Verdampfen dieses Wasser zwecks Erzeugung eines Dampfstoß verursacht wird, umgehend erfassen.

Der Dampfstoß-Leitungskanal gestattet es somit, neben seiner Dampf-Leitungsfunktion, im Falle eines Dampfstoßes dem Temperatursensor ein Messobjekt zwecks Ermittlung eines Temperatur-Messwertes schneller zuzuführen. Dies wiederum gewährleistet eine schnellere Reaktionszeit des Temperatursensors im Hinblick auf durch den Dampfstoß bedingte Temperaturveränderungen bzw. Abkühlungen der Bügelsohle und ihrer Neben-Verdampfungskammer, bzw. der Erwärmungseinrichtung. Da sich der Leitungskanal zumindest von der Neben-Verdampfungskammer bzw. der zweiten Stelle, in/an der die Verdampfungsflüssigkeit zur Erzeugung eines Dampfstoßes eingeleitet wird, bis zu dem Temperatursensor-Befestigungsabschnitt bzw. zu dem Temperatursensor erstreckt, werden der Temperatursensor bzw. Temperaturregler bzw. Thermostat Temperaturänderungen bzw. Abkühlungen, die im Dampfstoß-Betrieb verursacht sind, erheblich schneller als bei einer konventionellen Bügelsohle erfassen.

Selbst wenn die Dampfstoß-Funktion des Bügeleisens wiederholt bzw. kurz aufeinanderfolgend erwendet wird, können der Temperatursensor bzw. das Thermostat etwaige Temperaturänderungen, insbesondere eine Reduzierung der Temperatur der Erwärmungseinrichtung im Bereich der Neben-Verdampfungskammer, weitaus schneller als beim Stand der Technik erfassen und über das zugeordnete Temperatur-Kontrollsystem die Erwärmungseinrichtung entsprechend rascher aktivieren und die Bügelsohle und insbesondere deren Neben-Verdampfungskammer umgehend nachheizen. Bei der erfindungsgemäßen Vorrichtung kann die Verdampfungsflüssigkeit bzw. das Wasser im Wesentlichen an der gleichen Stelle wie bei einer Vorrichtung gemäß dem Stand der Technik in die dem Dampfstoß-System zugeordnete Neben-Verdampfungskammer eingeleitet werden, wobei die Erfindung jedoch nicht auf eine solche Ausführungsform beschränkt ist.

Die erfindungsgemäße Lösung ermöglicht es, für den nächsten Dampfstoß bzw. auch für eine Vielzahl von kurz aufeinanderfolgenden Dampfstößen eine hinreichend hohe Heiz- bzw. Wärmeleistung zur Verfügung zu stellen, welche die Verdampfungsflüssigkeit für den nächsten Dampfstoß rasch und effektiv verdampft, ohne dass es hierbei zu einem Leistungsverlust des Dampfstoßes kommt. Die erfindungsgemäße Lösung gestattet daher auch, wiederholte bzw. kurz aufeinanderfolgende Dampfstöße mit konstanter Leistung zu generieren.

Aufgrund des sehr effektiven, dampfstoß-bezogenen Verdampfungsverhaltens der erfindungsgemäßen Vorrichtungen ist es auch grundsätzlich möglich, die Pumpenkapazität einer Pumpe, die zum Einleiten der Verdampfungsflüssigkeit in die Neben-Verdampfungskammer (und ggf. auch in die Haupt-Verdampfungskammer) verwendet wird, im Vergleich zum Stand der Technik erheblich zu erhöhen. So ist es z.B. auch möglich, eine Pumpe mit einem größeren bzw. weitaus größeren Pumpenkolben-Durchmesser als bei vorbekannten Vorrichtungen zu verwenden. Somit kann die Intensität des Dampfstoßes zusätzlich über eine Erhöhung der in die Neben-Verdampfungskammer eingeleiteten Wassermenge verstärkt werden.

Eine vorteilhafte Ausgestaltungsform der erfindungsgemäßen Vorrichtungen sieht vor, dass die Neben-Verdampfungskammer dampfoffen (jedoch vorzugsweise weitgehend flüssigkeitsdicht) mit der Haupt-Verdampfungskammer verbunden ist. Es besteht also eine Dampfverbindung zwischen der Neben- und der Haupt-Verdampfungskammer. Die dampfoffene Verbindung kann vorzugsweise über den Dampfleitungs-Kanal hergestellt werden. Diese Ausführungsform ermöglicht es insbesondere, die regulären Dampfaustrittsöffnungen der Bügelsohle, die im normalen Dampfbügelbetrieb verwendet werden, auch als Dampfstoß-Austrittsöffnungen einzusetzen. Die zuvor genannte weitgehend flüssigkeitsdichte Verbindung kann z.B. durch Schwellen, Stufen oder dergleichen erreicht werden, über die der Dampf hinweg strömen kann, die jedoch für Flüssigkeit bis zu einem bestimmten Pegel eine Barriere darstellen.

In einer weiteren bevorzugten Ausgestaltungsvariante ist die Neben-Verdampfungskammer von der Haupt-Verdampfungskammer isoliert bzw. dampfdicht abgetrennt. Bei dieser Konstruktion besteht demnach keine Dampfverbindung zwischen der Haupt- und der Neben-Verdampfungskammer. Diese Variante eignet sich insbesondere für Konstruktionen, bei denen vorzugsweise mindestens eine Öffnung in der Sohlenplatte, die von den regulären Dampfaustrittsöffnungen getrennt ist, als Dampfstoß-Austrittsöffnung fungiert. Da der in der Neben-Verdampfungskammer generierte Dampf nicht über die Haupt-Verdampfungskammer zu einer Austrittsöffnung geleitet wird, sondern von der Neben-Verdampfungskammer über vorzugsweise den Dampfstoß-Leitungskanal direkt in die mindestens eine abgetrennte Dampfstoß-Austrittsöffnung, kann ein besonders starker bzw. leistungsfähiger Dampfstoß erzeugt werden, dessen Leistung auch bei wiederholter oder kurz aufeinanderfolgender Betätigung des Dampfstoß-Systems konstant bzw. weitgehend konstant bleibt.

Insbesondere ist auch vorgesehen, dass der Temperatursensor in oder im Bereich der Haupt-Verdampfungskammer anbringbar ist. Zum Beispiel kann der Temperatursensor oberhalb eines Sohlenplattenbereichs der Haupt-Verdampfungskammer bzw. auf einem Deckel, welche die Sohlenplatte einschließlich ihrer Haupt-Verdampfungskammer verschließt, oder aber auch direkt in der Haupt-Verdampfungskammer angeordnet sein.

Bei der Variante, bei der die Neben-Verdampfungskammer dampfoffen mit der Haupt-Verdampfungskammer verbunden ist, ist es bevorzugt, dass der Temperatursensor an einem Ausgangsbereich des Dampf-Leitkanals, an dem dieser in die Haupt-Verdampfungskammer mündet, anbringbar ist. Zweckmäßigerweise ist an dieser Stelle dann ein entsprechender Temperatursensor-Befestigungsabschnitt an der Bügelsohle vorgesehen. Diese Konstruktionsweise ermöglicht es, Temperaturänderungen der Bügelsohle in Folge eines Dampfstoßes schneller zu erfassen und auch gleichzeitig den Temperatursensor zur Erfassung einer Temperatur in der Haupt-Verdampfungskammer zu verwenden. Der Temperatursensor kann somit eine vorteilhafte Doppelfunktion ausüben.

In einer noch anderen bevorzugten Ausführungsform der erfindungsgemäßen Vorrichtung ist der Temperatursensor an einer Trennstelle oder an einem Übergangsbereich von Haupt-Verdampfungskammer und Neben-Verdampfungskammer (einschließlich ihres Dampfstoß-Leitungskanals) anbringbar. Zweckmäßigerweise ist an dieser Stelle dann ein entsprechender Temperatursensor-Befestigungsabschnitt an der Bügelsohle vorgesehen. Auf diese Weise kann ein einzelner Temperatursensor für beide Kammern verwendet werden, und der Sensor erfaßt dennoch sehr sensibel und rasch eine durch einen Dampfstoß bedingte Temperaturänderung/Abkühlung der Bügelsohle bzw. der Neben-Verdampfungskammer bzw. der Erwärmungseinrichtung selbst, die aus einem Einleiten von Verdampfungsflüssigkeit in die Neben-Verdampfungskammer resultiert, als auch Temperaturänderungen im Bereich der Haupt-Verdampfungskammer bzw. an der Bügelsohle selbst. Die genannte Trennstelle selbst kann zum Beispiel durch eine Trennwand oder eine Trennfläche zwischen Haupt- und Neben-Verdampfungskammer bzw. deren Dampfstoß -Leitungskanal bzw. dem Dampfstoß-Leitungskanal und dem Temperatursensor-Befestigungsabschnitt gebildet sein.

In einer weiteren bevorzugten Ausführungsform der erfindungsgemäßen Vorrichtungen ist ein Befestigungsabschnitt zum Anordnen eines der Haupt-Verdampfungskammer zugeordneten Haupt-Temperatursensors eines Temperaturreglers vorgesehen; und ein Befestigungsabschnitt zum Anordnen eines Neben-Temperatursensors des Temperaturreglers; wobei sich der Dampfstoß-Leitungskanal zumindest von der Neben-Verdampfungskammer bzw. der zweiten Stelle bis zu dem Befestigungsabschnitt zum Anordnen des Neben-Temperatursensors erstreckt. Diese Variante eignet sich insbesondere im Falle der Verwendung eines der Erwärmungseinrichtung zugeordneten Temperaturreglers, der zumindest zwei Temperatursensoren besitzt, nämlich einen für die Haupt-Verdampfungskammer und einen für die Neben-Verdampfungskammer bzw. deren Dampfstoß-Leitungskanal.

Der Temperaturregler kann insbesondere einen Haupt-Temperatursensor besitzen, der in oder im Bereich der Haupt-Verdampfungskammer angeordnet ist, und einen Neben-Temperatursensor; wobei sich der Dampfstoß-Leitungskanal zumindest von der Neben-Verdampfungskammer bzw. der zweiten Stelle bis zu dem Neben-Temperatursensor erstreckt. Vorzugsweise ist der Neben-Temperatursensor im Bereich der Neben-Verdampfungskammer, insbesondere im Bereich des Dampfstoß-Leitungskanals, anbringbar.

Der im Rahmen der erfindungsgemäßen Vorrichtungen verwendete Temperatursensor kann insbesondere ein Bimetall-Element aufweisen, welches z.B. zur direkten oder indirekten Betätigung eines Schalters zum Aktivieren und Desaktivieren einer elektrischen Erwärmungseinrichtung verwendet wird. Grundsätzlich sind jedoch auch elektronische Sensoren, z.B. NTC-Sensoren oder dergleichen, möglich.

Eine noch andere bevorzugte Ausführungsform der erfindungsgemäßen Vorrichtungen sieht vor, dass die dampfdicht von der Haupt-Verdampfungskammer abgetrennte Neben-Verdampfungskammer über den Dampfstoß-Leitungskanal mit mindestens einer separaten Dampfstoß-Austrittsöffnung, insbesondere einer von den Dampfaustrittsöffnungen isolierten bzw. dampfdicht getrennten separaten Dampfstoß-Austrittsöffnung, verbunden ist. Dies hat den Vorteil, dass im Falle eines Dampfstoßes der Dampf dann unmittelbar und ohne Umweg über die Haupt-Verdampfungskammer durch den Dampfstoß-Leitungskanal zu der mindestens einen separaten Dampfstoß-Austrittsöffnung geleitet und dort ausgestoßen wird. Die Funktionen des Dampfstoß-Leitungskanals in Bezug zum Temperatursensor-Befestigungsabschnitt bzw. Temperatursensor sind in diesem Fall die gleichen wie zuvor erläutert. Somit kann selbst bei wiederholten und rasch aufeinanderfolgenden Dampfstößen ein jeweils konstanter Dampfstoß mit einer sehr hohe Dampfstoß-Leistung bzw. Intensität erzeugt werden.

In diesem Zusammenhang hat es sich auch als vorteilhaft erweisen, die mindestens eine separate Dampfstoß-Austrittsöffnung in einem vorderen Bereich der Bügelsohle, insbesondere im Bereich der Spitze der Bügelsohle, anzuordnen. Somit können konstante Dampfstöße mit hoher Intensität an einem Bereich der Bügelsohle bereit gestellt werden, der meist zum Dampfbügeln von komplexen oder schwer zugänglichen Bereichen des Bügelgutes verwendet werden, welche Bereiche eine hohe Dampfstoß-Leistung erfordern.

Bei den erfindungsgemäßen Vorrichtungen ist die Neben-Verdampfungskammer bzw. die zweite Stelle vorzugsweise in einem vorderen Abschnitt der Bügelsohle angeordnet; und der Temperatursensor ist vorzugsweise in einem hinteren Abschnitt der Bügelsohle anbringbar. Auf diese Weise kann die zweite Stelle, an der Verdampfungsflüssigkeit zur Erzeugung eines Dampfstoßes eingeleitet wird, in der Nähe der ersten Stelle positioniert werden. An der ersten Stelle, die sich üblicherweise ebenfalls in einem vorderen Abschnitt der Bügelsohle befindet, wird die Verdampfungsflüssigkeit für einen normalen Dampfbügelvorgang eingeleitet. Dies gestattet es insbesondere, zum Einleiten von Verdampfungsflüssigkeit in die Haupt- und Nebenverdampfungskammer die gleiche Pumpe zu verwenden und nur kurze Zuleitungswege verlegen zu müssen. Dadurch, dass der Temperatursensor in einem hinteren Abschnitt der Bügelsohle angebracht wird, können auch Grundkonstruktionen von konventionellen Bügelsohlen verwendet werden, bei denen sich der Temperatursensor üblicherweise in diesem Bereich befindet; und es sind nur geringe konstruktive Anpassungen erforderlich, um die erfindungsgemäßen Vorteile zu erzielen.

Erfindungsgemäß ist zudem eine bevorzugte Ausführungsform vorgesehen, bei welcher der Dampfstoß-Leitungskanal eine asymmetrische Form besitzt. Diese Form kann insbesondere dazu dienen, eine bestimmte Leitungsführung des Dampfstoß-Leitungskanals in Bezug zu der Haupt- und Neben-Verdampfungskammer sowie den regulären Dampfaustrittsöffnungen und der mindestens einen Dampfstoß-Austrittsöffnung zu erzielen.

Der Dampfstoß-Leitungskanal kann darüber hinaus auch labyrinthartig oder mäanderförmig ausgebildet sein. Ein solcher Dampfstoß-Leitungskanal kann dann auch mehrere nebeneinander liegende Kanalabschnitte besitzen. Auf diese Weise kann nicht nur eine strömungsgünstige Anordnung des Dampfstoß-Leitungskanals in Bezug zu der Haupt- und Nebenverdampfungskammer sowie den Dampfaustrittsöffnungen und der mindestens einen Dampfstoß-Austrittsöffnung erzielt werden, sondern es ist auch möglich, mit unterschiedlichen Kanalabschnitten unterschiedliche Bereiche eines einzelnen Temperatursensors oder aber unterschiedliche Temperatursensoren bzw. deren Erfassungsbereiche zu erreichen. Dies kann in Verbindung mit einem Temperatur-Kontrollsystem und der Erwärmungseinrichtung zur Erzielung eines bestimmten Reaktionsverhaltens der Erwärmungseinrichtung im Falle von Dampfstößen oder zur Erzielung eines bestimmten Reaktionsverhaltens der Erwärmungseinrichtung im Falle von Dampfstößen und/oder im Falle eines regulären Dampfbügelbetriebs benutzt werden.

In mindestens einer anderen bevorzugten Ausführungsform der Erfindung befindet sich die Neben-Verdampfungskammer an einem ersten Seitenbereich der Haupt-Verdampfungskammer und/oder der Bügelsohle; und der Dampfstoß-Leitungskanal erstreckt sich ausgehend von der Neben-Verdampfungskammer bzw. der zweiten Stelle in Richtung zur Rückseite der Bügelsohle und entlang des Temperatursensors bzw. entlang des Temperatursensor-Befestigungsabschnitts, und dann wieder in Richtung zur Vorderseite oder Spitze der Bügelsohle und um die Vorderseite der Haupt-Verdampfungskammer herum zu einem gegenüberliegenden Seitenbereich der Bügelsohle. Dort kann der Dampfstoß-Leitungskanal in mindestens einer Variante der Erfindung in die Haupt-Verdampfungskammer münden. In einer anderen Variante kann er an dieser Stelle aber auch verschlossen sein. Diese Ausgestaltungsweise ermöglicht eine besonders effektive und konstruktiv günstige Anordnung der Verdampfungskammern und des Dampfstoß-Leitungskanals in der Bügelsohle und relativ zu den Dampfaustrittsöffnungen bzw. relativ zu der mindestens einen Dampfstoß-Austrittsöffnung. Zudem können mit einer solchen Konstruktion bei Bedarf auch mehrere Dampfstoß-Austrittsöffnungen mit Dampf versorgt werden, die an unterschiedlichen Positionen in einem vorderen Bereich der Bügelsohle angeordnet sind. Der Dampfstoß-Leitungskanal kann insbesondere auch hufeisenförmig oder bogenförmig sein. Unter einem gegenüberliegenden Seitenbereich der Bügelsohle ist sowohl ein direkt gegenüberliegender als auch versetzt gegenüberliegender Bereich zu verstehen.

Die Neben-Verdampfungskammer kann insbesondere in unmittelbarer Nähe des Temperatursensor-Befestigungsabschnitts bzw. in unmittelbarer Nähe des Temperatursensors angeordnet sein. Dadurch kann der Dampfstoß-Leitungskanal kürzer ausgebildet werden; bzw. die Neben-Verdampfungskammer oder ein Teilbereich davon können in diesem Bereich selbst als Dampfstoß-Leitungskanal ausgebildet sein, und umgekehrt. Der Temperatursensor ist daher auch im Falle von wiederholten Dampfstößen sehr reaktionsschnell.

Und schließlich sieht eine noch andere bevorzugte und vorteilhafte Ausgestaltungsform der Erfindung vor, dass sich die Neben-Verdampfungskammer und/oder der Dampfstoß-Leitungskanal zumindest teilweise um die Haupt-Verdampfungskammer herum erstrecken. Hierbei kann der Verlauf des Dampfstoß-Leitungskanals insbesondere auch hufeisenförmig oder bogenförmig sein. Dies ermöglicht eine fertigungstechnisch und strömungstechnisch günstige und platzsparende Anordnung der besagten Komponenten in Bezug zur Haupt-Verdampfungskammer und relativ zu den regulären Dampfaustrittsöffnungen sowie der mindestens einen Dampfstoß-Austrittsöffnung der Bügelsohle.

Beispiele bevorzugter Ausführungsformen der erfindungsgemäßen Vorrichtungen mit weiteren Vorteilen und Details sind nachfolgend unter Bezugnahme auf die beigefügten Zeichnungen beschrieben und näher erläutert.

Es zeigt:
- Fig. 1: eine Draufsicht auf eine geöffnete Dampfbügelsohlen-Vorrichtung eines erfindungsgemäßen Dampfbügeleisens gemäß einer ersten Ausführungsform; und
- Fig. 2: eine schematische Draufsicht auf eine geöffnete Dampfbügelsohlen-Vorrichtung eines erfindungsgemäßen Dampfbügeleisens gemäß einer zweiten Ausführungsform.

Die in Fig. 1 gezeigte Dampfbügelsohlen-Vorrichtung 2 oder Dampfbügelsohlen-Baugruppe, die im Rahmen eines erfindungsgemäßen Dampfbügeleisens verwendet wird, besitzt eine Bügelsohle 4 mit einer Vielzahl von Dampfaustrittsöffnungen 6. Das Dampfbügeleisen ist mit einem Dampferzeugungssystem ausgerüstet, welches einer zentralen Haupt-Verdampfungskammer 8 zugeordnet ist, in die Verdampfungsflüssigkeit (hier: Wasser) an einer vorbestimmten ersten Stelle S1 einleitbar ist. Die Haupt-Verdampfungskammer 8 steht über Dampfverteilungskanäle 10 mit den Dampfaustrittsöffnungen 6 in Dampf-Verbindung. Das Bügeleisen ist ferner mit einem Dampfstoß-System versehen, welches einer Neben-Verdampfungskammer 12 zugeordnet ist, die mit der Haupt-Verdampfungskammer 8 dampfoffen verbunden ist. In der Darstellung gemäß Fig. 1 befindet sich die Neben-Verdampfungskammer 12 seitlich, links neben der Haupt-Verdampfungskammer 8. In die Neben-Verdampfungskammer 12 ist das Wasser an einer vorbestimmten zweiten Stelle S2, die von der ersten Stelle S1 verschieden ist, einleitbar. Wie in der Zeichnung zu erkennen ist, ist die erste Stelle S1 in einem vorderen und mittleren Abschnitt der Bügelsohle 4 angeordnet, während sich die zweite Stelle S2 in einem vorderen, seitlichen Abschnitt der Bügelsohle 4 und seitlich von der ersten Stelle S1 befindet.

Das Bügeleisen bzw. dessen Bügelsohle 4 weisen des Weiteren eine in die Bügelsohle 4 integrierte, sich hufeisenförmig erstreckende elektrische Erwärmungseinrichtung 14 zum Erwärmen der Bügelsohle 4, der Haupt- 8 und der Neben-Verdampfungskammer 12 auf. Die Neben-Verdampfungskammer 12 und die zweite Stelle S2 befinden sich ferner genau oberhalb eines Teilbereichs 14a der elektrischen Erwärmungseinrichtung 14. Wird Wasser zwecks Erzeugung eines Dampfstoßes in die die Neben-Verdampfungskammer 12 eingeleitet, so wird das Wasser daher besonders rasch verdampft.

Darüber hinaus besitzt die Bügelsohle 4 in ihrem hinteren Abschnitt und an einem seitlichen Bereich der Haupt-Verdampfungskammer 8 einen Temperatursensor-Befestigungsabschnitt 16 zum Befestigen eines Temperatursensors (nicht gezeigt). Der Temperatursensor-Befestigungsabschnitt 16 zw. der Temperatursensor befindet sich an einer durch einen Teilbereich einer Trennwand 18 gebildete Trennstelle 20 oder an einem Übergangsbereich von Haupt-Verdampfungskammer 8 und Neben-Verdampfungskammer 12. Der Temperatursensor, der z.B. ein Bimetallelement aufweist, erfaßt eine Temperatur der Bügelsohle 4 und der Erwärmungseinrichtung 14. Der Temperatursensor gehört zu einem nicht dargestellten Temperatur-Kontrollsystem, welches die Temperatur, insbesondere eine eingestellte (Dampfbügel-)Temperatur der Bügelsohle 4 bzw. der Erwärmungseinrichtung 14, regelt. Dieses Kontrollsystem umfaßt auch ein nicht dargestelltes Temperatur-Einstellelement, z.B. einen Drehknopf, zum Einstellen einer gewünschten (Dampf-)Bügeltemperatur.

Wie in der Fig. 1 des Weiteren zu erkennen ist, besitzt die Neben-Verdampfungskammer 12 einen langgestreckten Dampfstoß-Leitungskanal 22, der sich ausgehend von der Neben-Verdampfungskammer 12 bis zu dem Temperatursensor-Befestigungsabschnitt 16 und dem dort anbringbaren Temperatursensor erstreckt.

Der Dampfstoß-Leitungskanal 22 besitzt in diesem Ausführungsbeispiel eine asymmetrische Form. Darüber hinaus ist der Dampfstoß-Leitungskanal 22 labyrinthartig oder mäanderförmig ausgebildet und besitzt im vorliegenden Fall einen Teilbereich mit zwei nebeneinander liegenden Kanalabschnitten 22a, 22b. Im vorliegenden Beispiel erstreckt sich der Dampfstoß-Leitungskanal 22 somit ausgehend von der Neben-Verdampfungskammer 12 bzw. der zweiten Stelle S2 in Richtung zur Rückseite der Bügelsohle 4 bis zum Temperatursensor-Befestigungsabschnitt 16 bzw. Temperatursensor und an diesem entlang. Des Weiteren erstreckt sich der Dampfstoß-Leitungskanal 22 über eine Schleife oder Kehre 24 (die einen vergrößerten Kanalquerschnitt besitzt) hinweg dann wieder in Richtung zur Vorderseite oder Spitze der Bügelsohle 4 und um die Vorderseite der Haupt-Verdampfungskammer 8 herum. Von dort erstreckt sich der Dampfstoß-Leitungskanal 22 dann zu einem der Neben-Verdampfungskammer 12 gegenüberliegenden Seitenbereich der Bügelsohle 4 und mündet dort in die Haupt-Verdampfungskammer 8. Die Mündung ist durch das Bezugszeichen 26 gekennzeichnet. Die Mündung 26 stellt in diesem Beispiel auch die dampfoffene Verbindung zwischen der Neben-Verdampfungskammer 12 und der Haupt-Verdampfungskammer 8 her.

Bei einem normalen Dampfbügelbetrieb wird das Wasser an der ersten Stelle S1 in die Haupt-Verdampfungskammer 8 eingeleitet und verdampft. Wasserdampf gelangt somit über die Haupt-Verdampfungskammer 8 und die Dampfverteilungskanäle 10 zu den Dampfaustrittsöffnungen 6 und tritt dort aus der Bügelsohle 4 aus. Durch das Dampfbügeln bedingte Temperaturänderungen sowie Änderungen der Temperatureinstellung durch einen Benutzer können daher durch den an der Trennstelle 20 bzw. dem Übergangsbereich von Haupt- 8 und Neben-Verdampfungskammer 12 angebrachten Temperatursensor sicher erfaßt werden. Und der Betrieb der Erwärmungseinrichtung 14 kann über das mit dem Temperatursensor gekoppelte Temperatur-Kontrollsystem entsprechend kontrolliert bzw. geregelt werden.

Wird mit dem erfindungsgemäßen Dampfbügeleisen nun ein Dampfstoß ausgeführt, so wird eine vorbestimmte Menge Wasser vorzugsweise lediglich an der zweiten Stelle S2 in die Neben-Verdampfungskammer 12 eingeleitet und dort verdampft. Aufgrund des sogenannten Leidenfrost-Effektes wird jedoch nicht die gesamte Wassermenge sofort verdampft. Vielmehr findet eine zeitlich gedehnte Änderung des Aggregatzustands des Wassers statt. Wassertropfen tanzen, schweben oder gleiten hierbei auf einem Dampfpolster über der Oberfläche des Dampf-Leitungskanals 22 und werden teilweise mit dem Dampf mitgerissen. Auf diese Weise gelangen auch Wassertröpfchen bzw. noch unverdampftes Wasser durch den Dampfstoß-Leitungskanal 22 zu dem Bereich des Temperatursensor-Befestigungsabschnitts 16 und beeinflussen den dort angeordneten Temperatursensor. Gleichzeitig fungieren die aus einem gut wärmeleitenden Material hergestellten Wandungen des Dampfstoß-Leitungskanals 22 als ein zum Temperatursensor führender Wärmeleiter.

Obwohl der Temperatursensor von der Neben-Verdampfungskammer 12 bzw. der zweiten Stelle S2 entfernt angebracht ist, wird der Temperatursensor daher eine durch das für den Dampfstoß eingeleitete Wasser verursachte Abkühlung der Erwärmungseinrichtung 14 (insbesondere in deren Teilbereich 14a) umgehend erfassen. Und durch das mit dem Temperatursensor gekoppelte Temperatur-Kontrollsystem kann die Erwärmungseinrichtung 14 umgehend nachgeregelt bzw. wieder aktiviert werden, um auch für einen nachfolgenden bzw. wiederholten Dampfstoß im Teilbereich 14a eine ausreichende Temperatur zur Verdampfung des eingeleiteten Wassers zur Verfügung zu stellen. Somit können auch wiederholte und rasch aufeinanderfolgende Dampfstöße mit im Wesentlichen gleichbleibender Intensität realisiert werden.

Die Fig. 2 zeigt eine schematische Draufsicht auf eine erfindungsgemäße Dampfsohlen-Vorrichtung 2 eines erfindungsgemäßen Dampfbügeleisens gemäß einer zweiten Ausführungsform. Die Komponenten dieser Variante entsprechen weitgehend denen der gemäß Fig. 1. Auf eine wiederholte Beschreibung von gleichen oder gleichartigen Komponenten wird daher verzichtet werden, und es werden nur die wesentlichen Unterschiede zu der ersten Ausführungsform erläutert werden. Bei der Variante nach Fig. 2 ist die Neben-Verdampfungskammer 12 von der Haupt-Verdampfungskammer 8 vollständig isoliert bzw. dampfdicht getrennt. Es besteht also keine unmittelbare Dampfverbindung oder Flüssigkeitsverbindung zwischen der Haupt-Verdampfungskammer 8 und der Neben-Verdampfungskammer 12. Dies wird im vorliegende Fall dadurch erreicht, dass im Vergleich zu der Variante nach Fig. 1 die dort vorhandene Mündung 26 oder Öffnung zur Haupt-Verdampfungskammer 8 vollständig verschlossen ist (siehe die in Fig. 2 mit dem Bezugszeichen 32 gekennzeichnete Stelle). Somit ist gegenüber der Bügelsohle nach Fig. 1 nur eine sehr kleine Modifikation erforderlich, um diese von der Haupt-Verdampfungskammer 8 vollständig abgetrennte Variante des Dampfstoß-Leitungskanals 22 zu realisieren. Die Erfindung ist jedoch selbstverständlich nicht auf eine solche Ausführungsform beschränkt. In der Ausführungsform nach Fig. 2 könnte der Dampfstoß-Leitungskanal 22 z.B. auch schon im Bereich der Spitze des Bügeleisens enden.

Die Haupt-Verdampfungskammer 8 ist wiederum über Dampfverteilungskanäle 10 mit den Dampf-Austrittsöffnungen 6 verbunden, aus denen Dampf lediglich in einem regulären Dampfbügelbetrieb austritt. Die Bügelsohle 4 besitzt mindestens eine, im vorderen mittleren Bereich oder im Bereich der Spitze der Bügelsohle 4 angeordnete, separate Dampfstoß-Austrittsöffnung 28 (oder auch mehrere), die lediglich im Falle der Erzeugung eines Dampfstoßes benutzt wird. Diese Dampfstoß-Austrittsöffnung 28 ist im vorliegenden Fall in einer kleinen Vorkammer 30 angeordnet und von den normalen Dampfaustrittsöffnungen 6 völlig abgetrennt. Der Dampfstoß-Leitungskanal 22 führt von der Neben-Verdampfungskammer 12 bis zumindest dieser separaten Dampfstoß-Austrittsöffnung bzw. mündet über eine Mündungsöffnung 34 in deren Vorkammer 30.

Im Dampfstoß-Betrieb des erfindungsgemäßen Dampf-Bügeleisens wird das an der zweiten Stelle S2 in die Neben-Verdampfungskammer 12 eingeleitete Wasser verdampft, und der Wasserdampf unmittelbar und ohne Umweg über die Haupt-Verdampfungskammer 8 zu der mindestens einen separaten Dampfstoß-Austrittsöffnung 28 geleitet und dort ausgestoßen. Die Funktionen des Dampfstoß-Leitungskanals 22 in Bezug zum Temperatursensor-Befestigungsabschnitt 16 bzw. Temperatursensor sind die gleichen wie in Fig. 1. Auf diese Weise kann ein Dampfstoß von besonders hoher Intensität erzeugt werden. Ferner ist es aufgrund der bereits im Zusammenhang mit Fig. 1 beschriebenen positiven Effekte der erfindungsgemäßen Konstruktion möglich, diese hohe Leistung des Dampfstoßes auch bei wiederholten und rasch aufeinanderfolgenden Dampfstößen konstant bzw. im Wesentlichen konstant aufrecht zu erhalten.

Die Erfindung ist nicht auf die obigen Ausführungsbeispiele beschränkt. Im Rahmen des Schutzumfangs können die erfindungsgemäßen Vorrichtungen vielmehr auch andere als die oben konkret beschriebenen Ausgestaltungsformen annehmen. Insbesondere können Merkmale der einzelnen Ausführungsformen auch miteinander kombiniert werden.

Der freie Durchtritts-Querschnitt des Dampfstoß-Leitungskanals kann über dessen Erstreckung konstant sein oder aber auch lokal variieren. Der Dampfstoß-Leitungskanal kann zudem Engstellen, Stufen oder Schwellen aufweisen, die eine Flüssigkeits-Barriere darstellen. Diese Barriere kann insbesondere in einem Bereich des Dampfstoß-Leitungskanals angeordnet sein, welcher bezogen auf die von der Neben-Verdampfungskammer ausgehende Erstreckung dem Temperatursensor-Befestigungsabschnitt folgt.

Bezugszeichen in den Ansprüchen, der Beschreibung und den Zeichnungen dienen lediglich dem besseren Verständnis der Erfindung und sollen den Schutzumfang nicht einschränken.

### Bezugszeichenliste

- 2: Dampfbügelsohlen-Vorrichtung
- 4: Bügelsohle
- 6: Dampfaustrittsöffnungen
- 8: Haupt-Verdampfungskammer
- 10: Dampfverteilungskanäle
- 12: Neben-Verdampfungskammer
- 14: Elektrische Erwärmungseinrichtung
- 14a: Teilbereich von 14
- 16: Temperatursensor-Befestigungsabschnitt
- 18: Trennwand
- 20: Trennstelle
- 22: Dampfstoß-Leitungskanal
- 22a: Erster Kanalabschnitt von 22
- 22b: Zweiter Kanalabschnitt von 22
- 24: Schleife/Kehre von 22
- 26: Mündung
- 28: Dampfstoß-Austrittsöffnung
- 30: Vorkammer
- 32: Verschlossene Stelle
- 34: Mündungsöffnung

- S1: Erste Stelle
- S2: Zweite Stelle

## Patentansprüche

1. Dampfbügelsohlen-Vorrichtung (2), insbesondere eines Dampfbügeleisens oder einer Dampfbügelstation, mit einer Bügelsohle (4) mit:
- Dampfaustrittsöffnungen (6);
- einer einem Dampferzeugungssystem zugeordneten Haupt-Verdampfungskammer (8), in die Verdampfungsflüssigkeit an einer vorbestimmten ersten Stelle (S1) einleitbar ist, und die (8) mit den Dampfaustrittsöffnungen (6) in Verbindung steht; und
- einer einem Dampfstoß-System zugeordneten Neben-Verdampfungskammer (12), in die Verdampfungsflüssigkeit an einer vorbestimmten zweiten Stelle (S2), die von der ersten Stelle (S1) verschieden ist, einleitbar ist;
- einer Erwärmungseinrichtung (14) zum Erwärmen der Bügelsohle (4) und/oder der Haupt-Verdampfungskammer (8) und/oder der Neben-Verdampfungskammer (12);
- einem Temperatursensor zum Erfassen einer Temperatur der Bügelsohle und/oder der Erwärmungseinrichtung oder einem Temperatursensor-Befestigungsabschnitt zum Befestigen eines solchen Temperatursensors; und
- einem Dampfstoß-Leitungskanal (22) der Neben-Verdampfungskammer (12), der sich zumindest von der Neben-Verdampfungskammer (12) bis zu dem Temperatursensor-Befestigungsabschnitt (16) erstreckt,
**dadurch gekennzeichnet, dass**
die zweite Stelle (S2) in einem vorderen Abschnitt der Bügelsohle (14) angeordnet ist und die erste Stelle (S1) in einem vorderen und mittleren Abschnitt der Bügelsohle (4) angeordnet ist.

2. Dampfbügelsohlen-Vorrichtung (2) nach Anspruch 1,
**dadurch gekennzeichnet, dass**
die dampfdicht von der Haupt-Verdampfungskammer (8) abgetrennte Neben-Verdampfungskammer (12) über den Dampfstoß-Leitungskanal (22) mit mindestens einer separaten Dampfstoß-Austrittsöffnung (28), insbesondere einer von den Dampfaustrittsöffnungen (6) isolierten bzw. dampfdicht getrennten separaten Dampfstoß-Austrittsöffnung (28), verbunden ist.

3. Dampfbügelsohlen-Vorrichtung (2) nach Anspruch 2,
**dadurch gekennzeichnet, dass**
die mindestens eine separate Dampfstoß-Austrittsöffnung (28) in einem vorderen Bereich der Bügelsohle (4), insbesondere im Bereich der Spitze der Bügelsohle (4), angeordnet ist.

4. Dampfbügelsohlen-Vorrichtung (2) nach einem der Ansprüche 1 bis 3,
**gekennzeichnet durch** einen der Haupt-Verdampfungskammer (8) zugeordneten Haupt-Temperatursensor eines Temperaturreglers oder ein Befestigungsabschnitt zum Anordnen eines solchen Haupt-Temperatursensors;
einen Neben-Temperatursensors (12) des Temperaturreglers oder ein Befestigungsabschnitt zum Anordnen eines solchen Neben-Temperatursensors (12);
wobei sich der Dampfstoß-Leitungskanal (22) zumindest von der Neben-Verdampfungskammer (12) bis zu dem Neben-Temperatursensor bzw. dem Befestigungsabschnitt (16) zum Anordnen des Neben-Temperatursensors erstreckt.

5. Dampfbügelsohlen-Vorrichtung (2) nach Anspruch 4,
**dadurch gekennzeichnet, dass**
der Temperaturregler einen Haupt-Temperatursensor besitzt, der in oder im Bereich der Haupt-Verdampfungskammer (8) angeordnet ist, und einen Neben-Temperatursensor; und sich der Dampfstoß-Leitungskanal (22) zumindest von der Neben-Verdampfungskammer (12) bis zu dem Neben-Temperatursensor erstreckt.

6. Dampfbügelsohlen-Vorrichtung (2) nach Anspruch 4 oder 5,
**dadurch gekennzeichnet, dass**
der Neben-Temperatursensor im Bereich der Neben-Verdampfungskammer (12), insbesondere im Bereich (18; 20) von deren Dampfstoß-Leitungskanal (22), anbringbar ist.

7. Dampfbügelsohlen-Vorrichtung (2) nach einem oder mehreren der vorhergenannten Ansprüche,
**dadurch gekennzeichnet, dass**
der Dampfstoß-Leitungskanal (22) eine asymmetrische Form besitzt.

8. Dampfbügelsohlen-Vorrichtung (2) nach einem der Ansprüche 1 oder 4 bis 7,
**dadurch gekennzeichnet, dass**
die Neben-Verdampfungskammer (12) dampfoffen mit der Haupt-Verdampfungskammer (8) verbunden ist.

9. Dampfbügelsohlen-Vorrichtung (2) nach einem der Ansprüche 1 bis 7,
**dadurch gekennzeichnet, dass**
die Neben-Verdampfungskammer (12) von der Haupt-Verdampfungskammer (8) isoliert bzw. dampfdicht getrennt ist.

10. Dampfbügelsohlen-Vorrichtung (2) nach einem oder mehreren der vorhergenannten Ansprüche,
**dadurch gekennzeichnet, dass**
der Temperatursensor an einem Ausgangsbereich des Dampf-Leitkanals (22), an dem dieser in die Haupt-Verdampfungskammer (8) mündet, anbringbar ist.

11. Dampfbügelsohlen-Vorrichtung (2) nach einem oder mehreren der vorhergenannten Ansprüche,
**dadurch gekennzeichnet, dass**
der Temperatursensor in einem hinteren Abschnitt der Bügelsohle (4) anbringbar (16) ist.

12. Dampfbügelsohlen-Vorrichtung (2) nach einem oder mehreren der vorhergenannten Ansprüche,
**dadurch gekennzeichnet, dass**
der Dampfstoß-Leitungskanal (22) labyrinthartig oder meanderförmig ausgebildet ist, insbesondere, dass der labyrinthartige oder meanderförmig ausgebildete Dampfstoß-Leitungskanal (22) mehrere nebeneinander liegende Kanalabschnitte (22a, 22b) besitzt.

13. Dampfbügelsohlen-Vorrichtung (2) nach einem oder mehreren der vorhergenannten Ansprüche,
**dadurch gekennzeichnet, dass**
sich die Neben-Verdampfungskammer (12) an einem ersten Seitenbereich der Haupt-Verdampfungskammer (8) befindet, und
sich der Dampfstoß-Leitungskanal (22) ausgehend von der Neben-Verdampfungskammer (12) in Richtung zur Rückseite der Bügelsohle (4) und entlang des Temperatursensors bzw. entlang des Temperatursensor-Befestigungsabschnittes (16) und dann wieder in Richtung zur Vorderseite der Bügelsohle (4) und um die Vorderseite der Haupt-Verdampfungskammer (8) herum zu einem gegenüberliegenden Seitenbereich der Bügelsohle (4) erstreckt, insbesondere dort in die Haupt-Verdampfungskammer (8) mündet (26).

14. Dampfbügelsohlen-Vorrichtung (2) nach einem oder mehreren der vorhergenannten Ansprüche,
**dadurch gekennzeichnet, dass**
sich die Neben-Verdampfungskammer (12) und/oder ihr Dampfstoß-Leitungskanal (22) zumindest teilweise um die Haupt-Verdampfungskammer (8) herum erstrecken.

15. Dampfbügelvorrichtung, insbesondere Dampfbügeleisen oder Dampfbügelstation, mit:
- einer Dampfbügelsohlen-Vorrichtung (2) nach einem der vorherigen Ansprüche;
- einem Dampferzeugungssystem und einer Haupt-Verdampfungskammer (8), in die Verdampfungsflüssigkeit an einer vorbestimmten ersten Stelle (S1) einleitbar ist, und die (8) mit den Dampfaustrittsöffnungen (6) in Verbindung steht; und
- einem Dampfstoß-System und einer Neben-Verdampfungskammer (12), in die Verdampfungsflüssigkeit an einer vorbestimmten zweiten Stelle (S2), die von der ersten Stelle (S1) verschieden ist, einleitbar ist.

## Claims

1. Steam iron soleplate device (2), in particular of a steam iron or a steam iron station, having an iron soleplate (4) with:
- steam outlet openings (6);
- a main evaporation chamber (8) assigned to a steam generation system, into which main evaporation chamber evaporation fluid can be introduced at a predetermined first position (S1), and which (8) is connected to the steam outlet openings (6); and
- an additional evaporation chamber (12) assigned to a steam jet system, into which additional evaporation chamber evaporation fluid can be introduced at a predetermined second position (S2), which differs from the first position (S1);
- a heating facility (14) for heating the soleplate (4) and/or the main evaporation chamber (8) and/or the additional evaporation chamber (12);
- a temperature sensor for detecting a temperature of the soleplate and/or the heating facility or a temperature sensor fastening section for fastening such a temperature sensor; and
- a steam jet conduit (22) of the additional evaporation chamber (12), which extends at least from the additional evaporation chamber (12) as far as the temperature sensor fastening section (16),
**characterised in that**
the second position (S2) is arranged in a front section of the soleplate (14) and the first position (S1) is arranged in a front and middle section of the soleplate (4).

2. Steam iron soleplate device (2) according to claim 1,
**characterised in that**
the additional evaporation chamber (12) which is cut off from the main evaporation chamber (8) in a steam-tight manner is connected via the steam jet conduit (22) to at least one separate steam jet outlet opening (28), in particular a separate steam jet outlet opening (28) which is insulated or disconnected in a steam-tight manner from the steam outlet openings (6).

3. Steam iron soleplate device (2) according to claim 2,
**characterised in that**
the at least one separate steam jet outlet opening (28) is arranged in a front region of the soleplate (4), in particular in the region of the point of the soleplate (4).

4. Steam iron soleplate device (2) according to one of claims 1 to 3,
**characterised by**
- a main temperature sensor of a temperature controller assigned to the main evaporation chamber (8) or a fastening section for arranging such a main temperature sensor;
an additional temperature sensor (12) of the temperature controller or a fastening section for arranging such an additional temperature sensor (12);
wherein the steam jet conduit (22) extends at least from the additional evaporation chamber (12) as far as the additional temperature sensor or the fastening section (16) for arranging the additional temperature sensor.

5. Steam iron soleplate device (2) according to claim 4,
**characterised in that**
the temperature controller has a main temperature sensor, which is arranged in or in the region of the main evaporation chamber (8), and an additional temperature sensor; and the steam jet conduit (22) extends at least from the additional evaporation chamber (12) as far as the additional temperature sensor.

6. Steam iron soleplate device (2) according to claim 4 or 5,
**characterised in that**
the additional temperature sensor can be attached in the region of the additional evaporation chamber (12), in particular in the region (18; 20) of its steam jet conduit (22).

7. Steam iron soleplate device (2) according to one or more of the afore-cited claims,
**characterised in that**
the steam jet conduit (22) has an asymmetrical shape.

8. Steam iron soleplate device (2) according to one of claims 1 or 4 to 7,
**characterised in that**
the additional evaporation chamber (12) is connected to the main evaporation chamber (8) so as to allow the passage of steam.

9. Steam iron soleplate device (2) according to one of claims 1 to 7,
**characterised in that**
the additional evaporation chamber (12) is insulated or separated from the main evaporation chamber (8) in a steam-tight manner.

10. Steam iron soleplate device (2) according to one or more of the afore-cited claims,
**characterised in that**
the temperature sensor can be attached to an exit region of the steam conduit (22), at which this opens into the main evaporation chamber (8).

11. Steam iron soleplate device (2) according to one or more of the afore-cited claims,
**characterised in that**
the temperature sensor can be attached (16) in a rear section of the soleplate (4).

12. Steam iron soleplate device (2) according to one or more of the afore-cited claims,
**characterised in that**
the steam jet conduit (22) is embodied in a labyrinthine or meandering manner, in particular that the labyrinthine or meandering steam jet conduit (22) has several channel sections (22a, 22b) disposed adjacent to one another.

13. Steam iron soleplate device (2) according to one or more of the afore-cited claims,
**characterised in that**
the additional evaporation chamber (12) is disposed on a first side region of the main evaporation chamber (8), and
starting from the additional evaporation chamber (12), the steam jet conduit (22) extends in the direction of the rear of the soleplate (4) and along the temperature sensor or along the temperature sensor fastening section (16) and then back in the direction of the front of the soleplate (4) and around the front of the main evaporation chamber (8) to an opposing side region of the soleplate (4), in particular opens (26) there into the main evaporation chamber (8).

14. Steam iron soleplate device (2) according to one or more of the afore-cited claims,
**characterised in that**
the additional evaporation chamber (12) and/or its steam jet conduit (22) extend at least partially around the main evaporation chamber (8).

15. Steam iron device, in particular steam iron or steam iron station, having:
- a steam iron soleplate device (2) according to one of the preceding claims;
- a steam generation system and a main evaporation chamber (8), into which main evaporation chamber evaporation fluid can be introduced at a predetermined first position (S1), and which (8) is connected to the steam outlet openings (6); and
- a steam jet system and an additional evaporation chamber (12), into which evaporation fluid can be introduced at a predetermined second position (S2), which differs from the first position (S1).

## Revendications

1. Dispositif (2) de semelle de repassage à vapeur, en particulier d'un fer à vapeur ou d'une centrale vapeur, comprenant une semelle (4) avec :
- des orifices (6) de sortie de vapeur ;
- une chambre d'évaporation principale (8) associée à un système de production de vapeur, dans laquelle on peut introduire un liquide d'évaporation à un premier endroit prédéterminé (S1) et qui (8) communique avec les orifices (6) de sortie de vapeur; et
- une chambre d'évaporation secondaire (12) associé à un système de jet de vapeur, dans laquelle on peut introduire le liquide d'évaporation à un deuxième endroit prédéterminé (S2), différent du premier (S1) ;
- un dispositif de chauffage (14) pour chauffer la semelle (4) et/ou la chambre d'évaporation principale (8) et/ou la chambre d'évaporation secondaire (12) ;
- un capteur de température pour détecter une température de la semelle et/ou du dispositif de chauffage, ou une partie de fixation du capteur de température pour fixer un tel capteur de température ; et
- un conduit (22) de jet de vapeur de la chambre d'évaporation secondaire (12), qui s'étend au moins de la chambre d'évaporation secondaire (12) jusqu'à la partie de fixation (16) du capteur de température,
**caractérisé en ce que**
le deuxième endroit (S2) est disposé dans une partie avant de la semelle (14) et le premier endroit (S1) est disposé dans une partie avant et centrale de la semelle (4).

2. Dispositif (2) de semelle de repassage à vapeur selon la revendication 1,
**caractérisé en ce que**
la chambre d'évaporation secondaire (12), séparée de manière étanche à la vapeur de la chambre d'évaporation principale (8), communique par l'intermédiaire du conduit (22) de jet de vapeur avec au moins un orifice (28) de sortie de jet vapeur distinct, en particulier un orifice (28) de sortie de jet vapeur distinct isolé resp. séparé de manière étanche à la vapeur des orifices (6) de sortie de vapeur.

3. Dispositif (2) de semelle de repassage à vapeur selon la revendication 2,
**caractérisé en ce que**
ledit au moins un orifice (28) de sortie de jet vapeur distinct est disposé dans une région avant de la semelle (4), en particulier dans la région de la pointe de la semelle (4).

4. Dispositif (2) de semelle de repassage à vapeur selon une des revendications 1 à 3,
**caractérisé par**
un capteur de température principal associé à la chambre d'évaporation principale (8) d'un thermostat, ou une partie de fixation pour monter un tel capteur de température principal ;
un capteur de température secondaire (12) du thermostat, ou une partie de fixation pour monter un tel capteur de température secondaire (12) ;
le conduit (22) de jet de vapeur s'étendant au moins de la chambre d'évaporation secondaire (12) jusqu'au capteur de température secondaire resp. la partie de fixation (16) pour monter le capteur de température secondaire.

5. Dispositif (2) de semelle de repassage à vapeur selon la revendication 4,
**caractérisé en ce que**
le thermostat possède un capteur de température principal, monté dans ou dans la région de la chambre d'évaporation principale (8), et un capteur de température secondaire ; et le conduit (22) de jet de vapeur s'étend au moins de la chambre d'évaporation secondaire (12) jusqu'au capteur de température secondaire.

6. Dispositif (2) de semelle de repassage à vapeur selon la revendication 4 ou 5,
**caractérisé en ce que**
le capteur de température secondaire peut être monté dans la région de la chambre d'évaporation secondaire (12), en particulier dans la région (18 ; 20) du conduit (22) de jet de vapeur de celle-ci.

7. Dispositif (2) de semelle de repassage à vapeur selon une ou plusieurs des revendications précitées,
**caractérisé en ce que**
le conduit (22) de jet de vapeur possède une forme asymétrique.

8. Dispositif (2) de semelle de repassage à vapeur selon une des revendications 1 ou 4 à 7,
**caractérisé en ce que**
la chambre d'évaporation secondaire (12) communique de manière perméable à la vapeur avec la chambre d'évaporation principale (8).

9. Dispositif (2) de semelle de repassage à vapeur selon une des revendications 1 à 7,
**caractérisé en ce que**
la chambre d'évaporation secondaire (12) est isolée resp. séparée de manière étanche à la vapeur de la chambre d'évaporation principale (8).

10. Dispositif (2) de semelle de repassage à vapeur selon une ou plusieurs des revendications précitées,
**caractérisé en ce que**
le capteur de température peut être fixé au niveau d'une région de sortie du conduit (22) de jet de vapeur où celui-ci débouche dans la chambre d'évaporation principale (8).

11. Dispositif (2) de semelle de repassage à vapeur selon une ou plusieurs des revendications précitées,
**caractérisé en ce que**
le capteur de température peut être fixé (16) dans une partie arrière de la semelle (4).

12. Dispositif (2) de semelle de repassage à vapeur selon une ou plusieurs des revendications précitées,
**caractérisé en ce que**
le conduit (22) de jet de vapeur est de type labyrinthe ou en forme de méandres, en particulier ledit conduit (22) de jet de vapeur de type labyrinthe ou en forme de méandres possède plusieurs tronçons de conduit (22a, 22b) juxtaposés.

13. Dispositif (2) de semelle de repassage à vapeur selon une ou plusieurs des revendications précitées,
**caractérisé en ce que**
la chambre d'évaporation secondaire (12) est située au niveau d'une première partie latérale de la chambre d'évaporation principale (8), et
le conduit (22) de jet de vapeur s'étend à partir de ladite chambre d'évaporation secondaire (12) en direction du côté arrière de la semelle (4) et le long du capteur de température resp. le long de la partie de fixation (16) du capteur de température, puis de nouveau en direction du côté avant de la semelle (4) et autour du côté avant de la chambre d'évaporation principale (8) vers une partie latérale opposée de la semelle (4) où il débouche (26) notamment dans la chambre d'évaporation principale (8).

14. Dispositif (2) de semelle de repassage à vapeur selon une ou plusieurs des revendications précitées,
**caractérisé en ce que**
la chambre d'évaporation secondaire (12) et/ou son conduit (22) de jet de vapeur s'étendent au moins partiellement autour de la chambre d'évaporation principale (8).

15. Dispositif de repassage à vapeur, en particulier fer à vapeur ou centrale vapeur, comprenant :
- un dispositif (2) de semelle de repassage à vapeur selon l'une des revendications précédentes ;
- un système de production de vapeur et une chambre d'évaporation principale (8), dans laquelle on peut introduire un liquide d'évaporation à un premier endroit prédéterminé (S1) et qui (8) communique avec les orifices (6) de sortie de vapeur; et
- un système de jet de vapeur et une chambre d'évaporation secondaire (12), dans laquelle on peut introduire le liquide d'évaporation à un deuxième endroit prédéterminé (S2), différent du premier (S1).
